# EUROPÄISCHE PATENTSCHRIFT

(11) **EP 2 999 935 B1**
(45) Veröffentlichungstag und Bekanntmachung des Hinweises auf die Patenterteilung: **10.07.2019**
(21) Anmeldenummer: 14726339.6
(22) Anmeldetag: 22.05.2014
(51) Int. Cl.: F27D 21/00, C21D 9/56, F27D 19/00

(54) **VORRICHTUNG UND VERFAHREN ZUR STEUERUNG UND/ODER REGELUNG EINES GLÜH- ODER WÄRMEBEHANDLUNGSOFENS EINER METALLMATERIAL BEARBEITENDEN FERTIGUNGSSTRASSE**
DEVICE AND METHOD FOR CONTROLLING AND/OR REGULATING AN ANNEALING OR A HEAT TREATMENT FURNACE OF A PRODUCTION LINE PROCESSING METAL MATERIAL
DISPOSITIF ET PROCÉDÉ DE COMMANDE ET/OU DE RÉGULATION D'UN FOUR DE RECUIT OU DE TRAITEMENT THERMIQUE D'UNE CHAÎNE DE PRODUCTION PAR USINAGE DE MATÉRIAU MÉTALLIQUE

(30) Priorität: 22.05.2013 DE 102013209410; 11.12.2013 DE 102013225579
(43) Veröffentlichungstag der Anmeldung: 30.03.2016
(73) Patentinhaber: SMS group GmbH, 40237 Düsseldorf (DE)
(72) Erfinder: HARTUNG, Hans-Georg, 50259 Pulheim (DE); SOMMERS, Ulrich, 40627 Düsseldorf (DE); BÄRWALD, Matthias, 57258 Freudenberg (DE); LHOEST, Alexandre, B-4700 Eupen (BE)
(74) Vertreter: Klüppel, Walter
(86) Internationale Anmeldenummer: PCT/EP2014/060505
(87) Internationale Veröffentlichungsnummer: WO 2014/187886

(56) Entgegenhaltungen:
- EP-A1- 2 287 345
- EP-A1- 2 557 183
- WO-A1-2004/050923
- WO-A2-2004/076086
- CN-Y- 201 163 217
- DE-T5-112004 002 759
- JP-A- H05 171 258
- US-A1- 2004 164 071
- US-A1- 2010 241 365
- US-B1- 6 180 933

## Beschreibung

Die Erfindung richtet sich auf eine Vorrichtung zur Steuerung und/oder Regelung eines Glüh- oder Wärmebehandlungsofens einer Metallmaterial bearbeitenden Fertigungsstraße, die den Glüh- oder Wärmebehandlungsofen, diesem in Bandmaterialbearbeitungsrichtung nachgeschaltet mindestens ein Walzgerüst und nachfolgend ein Streckgerüst sowie mindestens zwei Messgeräte, die mindestens eine mechanische Werkstoffeigenschaft eines in der Fertigungsstraße befindlichen Bandmaterials erfassen und diesen Messwert als elektrisches oder datenübertragendes Signal an eine Regelungs- und/oder Steuerungseinheit übermitteln, umfasst, und wobei der Glüh- oder Wärmebehandlungsofen und das mindestens eine Walzgerüst und das Streckgerüst in einem Regelungs- und/oder Steuerungskreislauf einer automatisierten Prozesssteuerung mit den mindestens zwei Messgeräten zusammenwirken, der den Glüh- oder Wärmebehandlungsofen im Rahmen einer Ofensteuerung oder Ofenregelung und das mindestens eine Walzgerüst und das Streckgerüst im Rahmen einer Steuerung regelt und/oder steuert.

Weiterhin richtet sich die Erfindung auf ein Verfahren zur Steuerung und/oder Regelung eines Glüh- oder Wärmebehandlungsofens einer Metallmaterial bearbeitenden Fertigungsstraße, die den Glüh- oder Wärmebehandlungsofen, vorzugsweise diesem in Bandmaterialbearbeitungsrichtung nachgeschaltet mindestens ein Walzgerüst und nachfolgend ein Streckgerüst sowie mindestens zwei Messgeräte, die mindestens eine mechanische Werkstoffeigenschaft eines in der Fertigungsstraße befindlichen Bandmaterials online durch kontinuierliches Durchführen einer Überwachung eines die mindestens eine mechanische Werkstoffeigenschaft des Bandmaterials abbildenden Messwerts erfassen und diesen Messwert als elektrisches oder datenübertragendes Signal an eine Regelungs- und/oder Steuereinheit übermitteln, umfasst, wobei der Glüh- oder Wärmebehandlungsofen und das mindestens eine Walzgerüst und das Streckgerüst in einem Regelungs- und/oder Steuerungskreislauf einer automatisierten Prozesssteuerung mit den mindestens zwei Messgeräten zusammenwirken, mit welchem der Glüh- oder Wärmebehandlungsofen im Rahmen einer Ofensteuerung oder Ofenregelung und das mindestens eine Walzgerüst und das Streckgerüst im Rahmen einer Steuerung gesteuert und/oder geregelt werden.

Im Rahmen der Verarbeitung von Bandmaterial aus einem Eisenwerkstoff oder einem Nichteisenmetall ist es häufig üblich, beispielsweise vor Durchführung eines oder mehrerer Walzschritte(s), eine Erwärmung des Bandmaterials vorzunehmen, damit dieses im anschließenden Tiefziehprozess gut zu verarbeiten ist. Beispielsweise werden bei einer Glühbehandlung Metallbänder einem Glühofen zugeführt und dort einer Temperatur von 700 - 900°C ausgesetzt, um damit vorher beispielsweise kaltgewalzten Bänder soweit aufzubereiten, dass sie in dem nachfolgenden Tiefziehprozess und gegebenenfalls einem Beschichtungsprozess gut verarbeitbar sind.

Hierbei wird es aufgrund der immer weiter ansteigenden Anforderungen der Industrie, insbesondere der Automobilindustrie, an ihre Zulieferer zunehmend wichtiger, Material mit homogenen Eigenschaften innerhalb von engen Toleranzbändern zu erzeugen und zu dokumentieren. Um dies zu erreichen, ist eine automatisierte Prozesssteuerung unabdingbare Voraussetzung.

Eine solche Vorrichtung und ein solches Verfahren zur Steuerung einer Prozesslinie sind aus der US 2010/0219567 A1 und aus der EP 2 557 183 A1 bekannt. Bei der hieraus bekannten Prozesslinie handelt es sich um eine CAL (Continuous Annealing Line)-oder eine CGL (Continuous Galvanized Line)-Prozesslinien. Hier ist auch bereits vorgesehen, den dortigen Glühofen mit Hilfe eines Messgerätes zu steuern, das einen mechanische Werkstoffeigenschaften des Bandmaterials wiedergebenden und/oder abbildenden Messwert erfasst. Allerdings ist hierbei vorgesehen, dass die Ofenparameter direkt geregelt werden.

Nachteilig bei diesem Stand der Technik ist es, dass der Glühofen thermisch träge ist und sich die Bedingungen im Ofen nicht schnell ändern. Deswegen versagt ein Standardregelkonzept.

Eine Vorrichtung und ein Verfahren zum Regeln eines Wärmebehandlungsofens einer Metallband bearbeitenden Fertigungsstraße sind aus der DE-T 11 2004 002 759 bekannt. Hierbei ist jeweils hinter einem Ofen, einem nachfolgenden Walz-, Schmiede- oder Nivellierschritt sowie einem nachfolgenden Kühlschritt ein Messgerät angeordnet, das online mechanische Werkstoffeigenschaften des Bandmaterials erfasst und diese als elektrisches Signal an eine Regelungseinheit übermittelt, wobei der Messwert auch auf den Walz-, Schmiede- oder Nivellierschritt und den Kühlschritt einwirkt.

Der Erfindung liegt die Aufgabe zugrunde, eine Lösung zu schaffen, mit der sich eine Verbesserung der Prozesssteuerung gegenüber dem vorbekannten Stand der Technik erreichen lässt.

Diese Aufgabe wird durch eine Vorrichtung gemäß Anspruch 1 und ein Verfahren gemäß Anspruch 9 gelöst.

Bei einer Vorrichtung der eingangs näher bezeichneten Art wird die Aufgabe erfindungsgemäß dadurch gelöst, dass die online kontinuierlich erfassten und mechanische Werkstoffeigenschaften des Bandmaterials abbildenden Messwerte im Rahmen eines Lernverfahrens einer lernenden Regelungs- und/oder Steuerungseinheit in die Ofensteuerung oder Ofenregelung des Glüh- oder Wärmebehandlungsofens rückgekoppelt werden und auf den Regelungs- und/oder Steuerungskreislauf einwirken und dass die Steuerungs- und/oder Regeleinheit anhand des vergangenen Verhaltens des Glüh- oder Wärmebehandlungsofens die Reaktion des Glüh-oder Wärmebehandlungsofens bei veränderten Bedingungen des Glüh- oder Wärmebehandlungsofens lernt und anhand der gelernten Reaktion des Glüh- oder Wärmebehandlungsofens die Bedingungen des Glüh- oder Wärmebehandlungsofen derart verstellt, dass die Streuung der Messwerte für kommende Bände geringer wird, wobei ein erstes Messgerät in Bandmaterialbearbeitungsrichtung unmittelbar hinter dem Wärmebehandlungsofen angeordnet ist und ein zweites Messgerät in Bandmaterialbearbeitungsrichtung hinter dem Streckgerüst angeordnet ist und das erste Messgerät und das zweite Messgerät mittels ermittelter, mechanische Werkstoffeigenschaften des Bandmaterials abbildender Messwerte in Rückkopplung auf die Ofensteuerung oder Ofenregelung und die Steuerung des mindestens einen Walzgerüsts und des Streckgerüsts auf den Regelungs- und/oder Steuerungskreislauf der automatisierten Prozesssteuerung einwirken, oder wobei das erste Messgerät in Bandmaterialbearbeitungsrichtung unmittelbar hinter dem Glüh- oder Wärmebehandlungsofen angeordnet ist und ein weiteres Messgerät in Bandmaterialbearbeitungsrichtung vor dem Glüh- oder Wärmebehandlungsofen angeordnet ist und das erste Messgerät und das weitere Messgerät mittels ermittelter, mechanische Werkstoffeigenschaften des Bandmaterials abbildender Messwerte in Rückkopplung auf die Ofensteuerung oder Ofenregelung und die Steuerung des mindestens einen Walzgerüsts und des Streckgerüsts auf den Regelungs- und/oder Steuerungskreislauf der automatisierten Prozesssteuerung einwirken, oder wobei das zweite Messgerät in Bandmaterialbearbeitungsrichtung hinter dem Streckgerüst angeordnet ist und das weitere Messgerät in Bandmaterialbearbeitungsrichtung vor dem Glüh- oder Wärmebehandlungsofen angeordnet ist und das zweite Messgerät und das weitere Messgerät mittels ermittelter, mechanische Werkstoffeigenschaften des Bandmaterials abbildender Messwerte in Rückkopplung auf die Ofensteuerung oder Ofenregelung und die Steuerung des mindestens einen Walzgerüsts und des Streckgerüsts auf den Regelungs- und/oder Steuerungskreislauf der automatisierten Prozesssteuerung einwirken.

Diese Regelungs- und/oder Steuerungseinheit lernt anhand des vergangenen Verhaltens des Ofens die Reaktion des Ofens bei veränderten Bedingungen des Ofens und verstellt diese um die Messwerte für kommende Bänder einzustellen. Dadurch wird die Streuung der Messwerte geringer. Für diesen Lernprozess können auch Informationen zu Prozessen vor dem Glühofen genutzt werden (seien es Messwerte oder Stellwerte).

Ebenso wird die vorstehende Aufgabe bei einem gattungsgemäßen Verfahren dadurch gelöst, dass die online kontinuierlich erfassten und mechanische Werkstoffeigenschaften des Bandmaterials abbildenden Messwerte im Rahmen eines Lernverfahrens einer lernenden Regelungs- und/oder Steuerungseinheit in die Ofensteuerung oder Ofenregelung des Glüh- oder Wärmebehandlungsofens rückgekoppelt werden und auf den Regelungs- und/oder Steuerungskreislauf einwirken und dass die Steuerungs- und/oder Regeleinheit anhand des vergangenen Verhaltens des Glüh- oder Wärmebehandlungsofens die Reaktion des Glüh- oder Wärmebehandlungsofens bei veränderten Bedingungen des Glüh- oder Wärmebehandlungsofens lernt und anhand der gelernten Reaktion des Glüh- oder Wärmebehandlungsofens die Bedingungen des Glüh- oder Wärmebehandlungsofen derart verstellt, dass die Streuung der Messwerte für kommende Bänder geringer wird, wobei mittels eines ersten Messgeräts, das in Bandmaterialbearbeitungsrichtung unmittelbar hinter dem Glüh- oder Wärmebehandlungsofen angeordnet ist, und mittels eines zweiten Messgeräts, das in Bandmaterialbearbeitungsrichtung hinter dem Streckgerüst angeordnet ist, mechanische Werkstoffeigenschaften des Bandmaterials abbildende Messwerte ermittelt werden, die in Rückkopplung auf die Ofensteuerung oder Ofenregelung und die Steuerung des mindestens einen Walzgerüsts und des Streckgerüsts auf den Regelungs- und/oder Steuerungskreislauf der automatisierten Prozesssteuerung einwirken, oder wobei mittels des ersten Messgeräts, das in Bandmaterialbearbeitungsrichtung unmittelbar hinter dem Glüh- oder Wärmebehandlungsofen angeordnet ist, und mittels eines weiteren Messgeräts, das in Bandmaterialbearbeitungsrichtung vor dem Glüh-oder Wärmebehandlungsofen angeordnet ist, mechanische Werkstoffeigenschaften des Bandmaterials abbildende Messwerte ermittelt werden, die in Rückkopplung auf die Ofensteuerung oder Ofenregelung und die Steuerung des mindestens einen Walzgerüsts und des Streckgerüsts auf den Regelungs- und/oder Steuerungskreislauf der automatisierten Prozesssteuerung einwirken, oder wobei mittels des zweiten Messgeräts, das in Bandmaterialbearbeitungsrichtung hinter dem Streckgerüst angeordnet ist, und mittels des weiteren Messgeräts, das in Bandmaterialbearbeitungsrichtung vor dem Glüh- oder Wärmebehandlungsofen angeordnet ist, mechanische Werkstoffeigenschaften des Bandmaterials abbildende Messwerte ermittelt werden, die in Rücckopplung auf die Ofensteuerung oder Ofenregelung und die Steuerung des mindestens einen Walzgerüsts und des Streckgerüsts auf den Regelungs- und/oder Steuerungskreislauf der automatisierten Prozesssteuerung einwirken.

Diese Regelungs- und/oder Steuerungseinheit lernt anhand des vergangenen Verhaltens des Ofens die Reaktion des Ofens bei veränderten Bedingungen des Ofens und verstellt diese um die Messwerte für kommende Bänder einzustellen. Dadurch wird die Streuung der Messwerte geringer. Für diesen Lernprozess können auch Informationen zu Prozessen vor dem Glühofen genutzt werden (seien es Messwerte oder Stellwerte).

Bei dem datenübertragenden Signal kann es sich um ein elektrisches Signal, ein elektronisches Signal, ein Signal in Form einer elektromagnetischen Welle, ein Funksignal, ein Lichtsignal oder Infrarotsignal handeln, welches geeignet ist, Messwerte oder Informationen zu übertragen.

Durch die Erfindung wird erreicht, dass die gesamte Länge eines wärmebehandelten oder geglühten Bandmaterials am Ofenausgang oder in Bandbearbeitungsrichtung hinter dem Glüh- oder Wärmebehandlungsofen erfasst wird. Durch diese vorzugsweise kontinuierlich durchgeführte Überwachung der mechanischen Eigenschaften des geglühten oder wärmebehandelten Bandmaterials kann die Einstellung des Ofens derart erfolgen, dass für folgende Bänder die mechanischen Eigenschaften in dem gewünschten Wertefenster liegen, d.h. lediglich eine tolerierte Streubreite oder Streuung aufweisen. Da die mechanischen Eigenschaften dauerhaft und kontinuierlich während der Durchführung eines Prozesse überwacht werden, können die tatsächlichen Grenzwerte der mechanischen Eigenschaften auch als Grenzwerte des Steuerungs- und/oder Messsystems benutzt werden. Das Prozessfenster ist derjenige Bereich (von einem Minimalwert bis zu einem Maximalwert) für einen Ofenparameter (Ofenzonentemperatur, Bandzieltemperatur oder Bandgeschwindigkeit), dessen Einhaltung im Produktionsverfahren zur Produktion der geforderten mechanischen Eigenschaften des Bandes führt. Die Glühzyklen können angepasst werden und die Prozessfenster verändert werden. Im besten Fall ist es nicht mehr notwendig, sich auf vorher definierte Parameter wie einen Glühzyklus und damit zusammenhängende Grenzwerte zu beschränken. Die Streuung der mechanischen Eigenschaften über den gesamten Glühprozess ist damit optimiert und besser an die gewünschten Parameter und Randbedingungen angepasst. Dies ermöglicht es zudem, eher an die Grenzen z.B. der zur Erreichung der gewünschten mechanischen Eigenschaften notwendigen oder angepassten Glühtemperatur zu gehen und damit den Prozess ökologischer oder ökonomischer zu gestalten, insbesondere dessen Produktivität erhöhen zu können. Außerdem ist es durch die erfindungsgemäße Art der Messung möglich, Übergänge zwischen Bandmaterial von unterschiedlicher Güte besser durchzuführen und aufeinander abzustimmen, da die jeweils ausgewählte mechanische Eigenschaft des jeweiligen Bandmaterials als relevanter Größe voreingestellt werden und damit die Überlappung der nacheinander folgenden Bänder gesteuert werden kann.

Die erfindungsgemäße Vorrichtung umfasst ein dem Glüh-oder Wärmebehandlungsofen nachgeschaltetes Walz- oder Streckgerüst, welches in dem Regelungs- und/oder Steuerungskreislauf der automatischen Prozesssteuerung mit dem Glüh- oder Wärmebehandlungsofen und dem mindestens einen Messgerät zusammenwirkt.

Hierbei kann es weiterhin so sein, dass ein Messgerät in Bandbearbeitungsrichtung hinter dem Streckgerüst angeordnet ist, was die Erfindung ebenfalls vorsieht.

Ein erstes Messgerät kann in Bandmaterialbearbeitungsrichtung unmittelbar hinter dem Glüh- oder Wärmebehandlungsofen und vor einem oder dem Walz- und/oder Streckgerüst angeordnet sein. Durch die Anordnung eines Messgerätes hinter dem Glüh- oder Wärmeofen, aber vor einem nachfolgenden Walz- und/oder Streckgerüst wird es ermöglicht, den Einfluss der Glüh- oder Wärmebehandlung auf die gemessene mechanische Eigenschaft des Bandmaterials zur Grundlage der Regelung oder Steuerung des Ofenbetriebes zu machen.

In Weiterbildung der Erfindung ist darüber hinaus vorgesehen, dass das erste Messgerät in Bandmaterialbearbeitungsrichtung hinter dem Glüh- oder Wärmebehandlungsofen und vor dem Walz- und/oder Streckgerüst angeordnet ist sowie ein zweites Messgerät hinter dem Streckgerüst angeordnet ist.

Dadurch, dass das zweite Messgerät in Bandmaterialbearbeitungsrichtung hinter dem Streckgerüst angeordnet ist, ist es möglich, auch die Beeinflussung durch die mechanischen Bearbeitungsstationen, welche ein oder mehrere Walzgerüst(e), ein oder mehrere Streckgerüst(e), Dressiergerüst(e) oder Streckrichter umfassen können, auf die jeweils gemessene mechanische Eigenschaft zu ermitteln und bei der Steuerung sowohl des Glüh- oder Wärmebehandlungsofens als auch bei der Steuerung der mechanischen Bearbeitungsstationen oder -einrichtungen, d.h. den Walz- und/oder Streckgerüst(en), zu berücksichtigen. Von Vorteil ist die Messung mit einem in Bearbeitungsrichtung des Bandmaterials hinter einem Streckgerüst angeordneten Messgerät insofern, als dass dann die mechanische Eigenschaft des Bandes nach einem Verformungsprozess berücksichtigt werden kann. Insbesondere ist es in diesem Zusammenhang von Vorteil, die mechanischen Eigenschaften des Endproduktes für die Steuerung in den Regelungs- und/oder Steuerungskreislauf einfließen zu lassen, weshalb eben auch vorgesehen sein kann, dass ein Messgerät in Bearbeitungsrichtung hinter der letzten mechanischen Bearbeitungsvorrichtung der Fertigungsstraße angeordnet ist.

Allerdings ist es auch möglich, beide Messgeräte jeweils auf Mess- und Regelkreise des Regelungs- und/oder Steuerungskreislaufs einwirken zu lassen, die auf die Ofensteuerung und die mechanische Bearbeitung und die damit jeweils in Verbindung stehenden Einrichtungen und Vorrichtungen einwirken.

Bei dem Einsatz von zwei Messgeräten kann aber auch vorgesehen sein, dass ein erstes Messgerät in Bandmaterialbearbeitungsrichtung unmittelbar hinter dem Glüh-oder Wärmebehandlungsofen und ein weiteres Messgerät in Bandmaterialbearbeitungsrichtung vor dem Glüh- oder Wärmebehandlungsofen angeordnet ist oder, dass das weitere Messgerät in Bandmaterialbearbeitungsrichtung vor dem Glüh-oder Wärmebehandlungsofen und ein zweites Messgerät in Bandmaterialbearbeitungsrichtung hinter dem Streckgerüst angeordnet ist. Die jeweiligen Messwerte gehen zu einer Steuerungs-/Regelungseinheit, die per Lernfunktion auf die Ofensteuerung und je nach Fall auf die mechanische Bearbeitung einwirkt. Hierzu sieht die Erfindung vor, dass ein erstes Messgerät in Bandmaterialbearbeitungsrichtung unmittelbar hinter dem Glüh- oder Wärmebehandlungsofen angeordnet ist sowie ein weiteres Messgerät in Bandmaterialbearbeitungsrichtung vor dem Glüh- oder Wärmebehandlungsofen angeordnet ist. Ebenso zeichnet sich die Erfindung im Hinblick auf diesen Aspekt dadurch aus, dass ein zweites Messgerät in Bandmaterialbearbeitungsrichtung hinter dem Streckgerüst und das weitere Messgerät in Bandmaterialbearbeitungsrichtung vor dem Glüh- oder Wärmebehandlungsofen angeordnet ist.

In zweckmäßiger Ausgestaltung zeichnet sich die Erfindung zudem dadurch aus, dass Das in Bandmaterialbearbeitungsrichtung hinter dem Glüh- oder Wärmebehandlungsofen angeordnete erste Messgerät und/oder das in Bandmaterialbearbeitungsrichtung vor dem Glüh- oder Wärmebehandlungsofen angeordnete weitere Messgerät wirken in Rückkopplung auf die Ofensteuerung ein.

Hierbei sieht die Erfindung zu dem weiterhin vor, dass das in Bandmaterialbearbeitungsrichtung hinter dem Streckgerüst oder hinter einem Streckgerüst angeordnete zweite Messgerät und das erste oder das weitere Messgerät, welche in Bandmaterialbearbeitungsrichtung vor oder unmittelbar hinter dem Glüh- oder Wärmebehandlungsofen angeordnet sind, in Rückkopplung auf die Ofensteuerung und die Steuerung des Streckgerüsts einwirken.

Von Vorteil ist es weiterhin, wenn das zweite Messgerät, falls vorhanden, in Bandmaterialbearbeitungsrichtung hinter der letzten mechanischen Bearbeitungsvorrichtung der Fertigungsstraße angeordnet ist, was die Erfindung in Ausgestaltung ebenfalls vorsieht. Hierbei wird dann der Einfluss der gesamten vorhergehenden Materialbearbeitung oder Materialbehandlung in der Fertigungsstraße auf die gemessene mechanische Eigenschaft des Bandmaterials zur Grundlage der Regelung oder Steuerung des Ofenbetriebes und/oder der mechanischen Bearbeitung gemacht. Eine besonders zweckmäßige Messung ist die Realzeit-Onlinemessung. Daher zeichnet sich die Erfindung in Ausgestaltung weiterhin dadurch aus, dass die Messgeräte den mechanische Werkstoffeigenschaften des Bandmaterials abbildenden Messwert mittels einer Realzeit-Onlinemessung erfassen.

Besonders günstig und zweckmäßig lässt sich ein Glüh- oder Wärmebehandlungsofen erfindungsgemäß steuern und/oder regeln, wenn der Regelungs- und/oder Steuerungskreislauf eine darin abgebildete und/oder abgelegte Ofenmodellsteuerung umfasst, was die Erfindung ebenfalls vorsieht. Hierbei kann die Ofenmodellsteuerung jede Art von Modell umfassen, ausgehend von einem einfachen linearen Modell bis zu einem thermodynamischen Modell mit Lern- und Adaptionsfunktion kann jede Art von Ofenmodell Verwendung zur Ablage als Ofenmodellsteuerung finden.

Zudem kann in weiterer Ausgestaltung der Erfindung auch vorgesehen sein, dass der Regelungs- und/oder Steuerungskreislauf ein Werkstoffmodell umfasst.

Zweckmäßige Ofenparameter, die mit einem erfindungsgemäß ausgestalteten Regelungs- und/oder Steuerungssystem gesteuert werden können, sind beispielsweise die Bandzieltemperatur im Heiz- und/oder Kühlbereich des Glüh- und/oder Wärmebehandlungsofens, die Bandgeschwindigkeit in der Prozesslinie, die Ofentemperatur oder die Ofenleistung des Glüh- und/oder Wärmebehandlungsofens, die Kühlmittelbeaufschlagung des bearbeiteten Bandmaterials oder die Kühlmittelart. Die Erfindung zeichnet sich daher weiterhin dadurch aus, dass sie Ofenparameter steuert, die mindestens einen der Werte Bandzieltemperatur im Heiz- und/oder Kühlbereich des Glüh- oder Wärmebehandlungsofens, Prozessfenster dieser Bandzieltemperatur, Bandgeschwindigkeit, Prozessfenster dieser Bandgeschwindigkeit, Ofentemperatur, Prozessfenster dieser Ofentemperatur, Ofentemperaturmuster (örtliche und zeitliche Ofentemperaturverteilung), Ofenleistung, Kühlrate, Kühlmittelbeaufschlagung oder Kühlmittelart umfassen.

Ein besonders geeignetes Messgerät ist ein Remanenzmessgerät, weshalb die Erfindung weiterhin vorsieht, dass die Messgeräte jeweils ein Remanenzmessgerät sind, das als Messwert eine magnetische Größe detektiert.

Das eine mechanische Eigenschaft detektierende Messgerät kann aber auch als Laser-Ultraschallgerät oder elektromagnetisches Ultraschallgerät oder Röntgentransmissionsgerät ausgebildet sein.

Von besonderem Vorteil sind die erfindungsgemäße Vorrichtung und das erfindungsgemäße Verfahren beim Glühen oder Verzinken von Stahl oder Aluminiummaterial zu verwenden. Die Erfindung zeichnet sich daher auch dadurch aus, dass die Vorrichtung Bestandteil einer kontinuierlichen Glüh- und/oder Verzinkungslinie für ein Stahl- oder Aluminiummaterial ist.

In gleicher Weise wie die erfindungsgemäße Vorrichtung umfasst das erfindungsgemäße Verfahren ein in Bandmaterialbearbeitungsrichtung unmittelbar hinter dem Glüh- oder Wärmebehandlungsofen angeordnetes erstes Messgerät und ein hinter dem Walz- und/oder Streckgerüst angeordnetes zweites Messgerät mittels welcher mechanische Werkstoffeigenschaften des Bandmaterials abbildende Messwerte ermittelt werden, die in Rückkopplung auf die Ofensteuerung oder Ofenregelung des Glüh- oder Wärmebehandlungsofens und die Regelung und/oder Steuerung des Walzgerüsts und des Streckgerüsts auf den Regelungs- und/oder Steuerungskreislauf der automatisierten Prozesssteuerung einwirken.

Von Vorteil ist es hierbei, wenn mittels des in Bandmaterialbearbeitungsrichtung hinter dem Glüh- oder Wärmebehandlungsofen und vor dem oder einem Walz- und/oder Streckgerüst angeordneten ersten Messgerätes und des in Bandmaterialbearbeitungsrichtung hinter dem Walz- und/oder Streckgerüst angeordneten zweiten Messgerätes oder mittels des in Bandmaterialbearbeitungsrichtung vor dem Glüh-oder Wärmebehandlungsofen angeordneten weiteren Messgerätes online jeweils der mechanische Werkstoffeigenschaften des Bandmaterials abbildende Messwert erfasst und an die Regelungs- und/oder Steuerungseinheit übermittelt wird.

Ebenso werden mittels des in Bandmaterialbearbeitungsrichtung hinter dem oder einem Walz- und/oder Streckgerüst angeordneten zweiten Messgerätes und des in Bandmaterialbearbeitungsrichtung vor oder unmittelbar hinter dem Glüh- oder Wärmebehandlungsofen angeordneten zweiten oder weiteren Messgerätes online mechanische Werkstoffeigenschaften des Bandmaterials wiedergebende und/oder abbildende Messwerte erfasst und an die Regelungs- und/oder Steuerungseinheit übermittelt.

Hierbei ist es dann ebenfalls zweckmäßig, dass der mechanische Werkstoffeigenschaften des Bandmaterials abbildende Messwert mittels einer Realzeit-Onlinemessung erfasst wird, was die Erfindung in Weiterbildung ebenfalls vorsieht.

Schließlich zeichnet sich die erfindungsgemäße Vorrichtung dadurch aus, dass das Verfahren mit einer Vorrichtung nach einem oder mehreren Ansprüche 1 - 8 durchgeführt wird.

Die Erfindung ist nachstehend anhand einer Zeichnung beispielhaft näher erläutert. Diese zeigt in den zwei Teilbildern c) und e) der einzigen Figur in schematischer Darstellung zwei Schaltungsalternativen einer erfindungsgemäßen Vorrichtung mit zwei Messgeräten zur Durchführung eines erfindungsgemäßen Verfahrens. Die Teilbilder a) und b) zeigen Schaltungsalternativen nicht erfindungsgemäßer Vorrichtungen und Verfahren mit jeweils einem Messgerät und das Teilbild d) zeigt eine Schaltungsalternative einer nicht erfindungsgemäßen Vorrichtung mit zwei Messgeräten und einer Rückkopplung auf die Ofensteuerung oder Ofenregelung.

Die einzige Figur zeigt in den Teilbildern a) - e) jeweils schematisch eine insgesamt mit 1 bezeichnete Fertigungsstraße in Form einer CAL (Continuous Annealing Line), wobei in allen fünf Teilbildern a) - e) gleiche Bauteile mit gleichen Bezugszeichen versehen sind. Diese umfasst die schematisch dargestellten Elemente Glüh- oder Wärmebehandlungsofen 2, jeweils ein dem Glüh- oder Wärmebehandlungsofen 2 nachgeschaltetes Walzgerüst 3, das als Dressiergerüst ausgebildet ist, sowie ein in Bandmaterialbearbeitungsrichtung 5 diesem wiederum nachgeschaltetes Streckgerüst 4 in Form eines Streckrichters. In Richtung des Pfeiles 5 wird ein aus einem Metallmaterial, insbesondere einem Eisen-, vorzugsweise Stahl, oder einem Nichteisenmetall, insbesondere Aluminium, bestehendes Bandmaterial 6 in den Glüh- oder Wärmebehandlungsofen 2, von diesem in das Walzgerüst 3 und von diesem in das Streckgerüst 4 und von diesem aus der Fertigungsstraße 1 herausgeführt. Weiterhin ist in der Fertigungsstraße 1 zwischen dem Glüh- oder Wärmebehandlungsofen 2 und dem Walzgerüst 3 in jeder der Ausführungsformen nach den Teilbildern a), c) und d) ein erstes Messgerät 7 angeordnet, das mindestens eine Werkstoffeigenschaft des Bandmaterials 6 detektiert. Insbesondere kann es sich bei dem Messgerät 7 um ein Remanenzmessgerät handeln, das eine magnetische Größe als Materialeigenschaft des Bandmaterials 6 detektiert. Bei den Ausführungsformen nach den Teilbildern b), c) und e) ist hinter dem Streckgerüst 4 und damit auch hinter der letzten der mechanischen Bearbeitung des Bandmaterials 6 dienenden mechanischen Bearbeitungsvorrichtung der Fertigungsstraße 1 ein (zweites) Messgerät 8 angeordnet, das ebenfalls mindestens eine Werkstoffeigenschaft, vorzugsweise dieselbe Werkstoffeigenschaft wie das erste Messgerät 7, des Bandmaterials 6 detektiert. Bei der Ausführungsform nach den Teilbildern d) und e) befindet sich ein (weiteres) Messgerät 17 vor dem Glüh- oder Wärmebehandlungsofen 2. Hierbei kann es sowohl beim Messgerät 7, 8 als auch beim Messgerät 17 so sein, dass hier lediglich indirekt die zu beobachtende oder festzustellende oder zu ermittelnden mechanische Werkstoffeigenschaft des Bandmaterials 6 ermittelt wird. Jedenfalls wird mittels des jeweiligen Messgerätes 7 oder 8 ein die gewünschte mechanische Werkstoffeigenschaft des Bandmaterials 6 wiedergebender und/oder abbildender Messwert ermittelt. Dieser kann dann in nicht näher dargestellten Mess- und Regelkreisen oder in einem nicht näher dargestellten Regelungs- und/oder Steuerungskreislauf in ein elektrisches oder datenübertragendes Signal umgewandelt und an den Regelungs- und/oder Steuerungskreislauf oder einzelne Mess- und Regelkreise, die mit diesem zusammenwirken, übermittelt werden.

Der nicht näher dargestellte Regelungs- und/oder Steuerungskreislauf ist Bestandteil einer automatisierten Prozesssteuerung, die den Glüh- oder Wärmebehandlungsofen 2, aber gegebenenfalls auch das diesem nachgeschaltete Walzgerüst 3 und/oder das Streckgerüst 4 steuert und/oder regelt. Die von den Messgeräten 7, 8 und 17 detektierten Messwerte oder daraus abgeleiteten elektrischen Signale werden durch Rückkopplung mittels entsprechender Regelkreise 9, 10, 11, 12, 13, die auf den nicht näher dargestellten Regelungs- und/oder Steuerungskreislauf der automatisierten Prozessteuerung einwirken oder Bestandteil desselben sind, zur Steuerung des Glüh- oder Wärmebehandlungsofens 2 einer Ofensteuerung und/oder einer Steuerung des Walzwerkes 3 und/oder der Steuerung des Streckgerüstes 4 zugeführt, wie dies im Zusammenhang mit den Teilbildern a) - e) nachstehend noch erläutert wird.

Das erste Messgerät 7 und das zweite Messgerät 8 oder das weitere Messgerät 17 ermitteln oder erfassen den eine mechanische Werkstoffeigenschaft des Bandmaterials 6 wiedergebenden und/oder abbildenden Messwert online mittels einer Realzeit-Onlinemessung. Dieser jeweilige Messwert oder ein daraus abgeleitetes elektrisches Signal wird im Rahmen eines Closed-Loop-Verfahrens in den Regelungs- und/oder Steuerungskreislauf der Fertigungsstraße 1, insbesondere in die Ofensteuerung und/oder Ofenregelung des Glüh- oder Wärmebehandlungsofens 2 rückgekoppelt. Vorzugsweise umfasst dieser Regelungs- und/oder Steuerungskreislauf ein darin in Form einer Ofenmodellsteuerung abgebildetes oder angelegtes Ofenmodell. Auch kann der Regelungs- und/oder Steuerungskreislauf ein Werkstoffmodell umfassen.

Insbesondere werden mit der lernenden Regelungs- und/oder Steuerungseinheit in Bezug auf und/oder im Zusammenwirken mit der Ofensteuerung und/oder Ofenregelung ein oder mehrere Ofenparameter derart gesteuert, dass ein vorgegebener Wert oder Wertebereich der gemessenen oder ermittelten mechanischen Werkstoffeigenschaft oder der ermittelten mechanischen Werkstoffeigenschaften des Bandmaterials 6 erhalten oder eingestellt wird. Bei diesen Ofenparametern kann es sich um mindestens einen der Werte Bandzieltemperatur im Heiz- und/oder Kühlbereich des Glüh- oder Wärmebehandlungsofens 2, die Bandgeschwindigkeit, die Ofentemperatur, die Ofenleistung, die Kühlmittelbeaufschlagung, d.h. die Art und Weise der Beaufschlagung des Bandmaterials 6 mit einem Kühlmittel, oder die Kühlmittelart handeln.

Bei den Messgeräten 7, 8 und 17 kann es sich jeweils um ein Remanenzmessgerät handeln, das als Messwert eine magnetische Größe detektiert. Das jeweilige Messgerät 7, 8 kann aber auch von jeder anderen Art eines Messgerätes sein, das die direkte oder indirekte Ermittlung mechanischer Eigenschaften des damit beobachteten Bandmaterials 6 ermöglicht.

Vorzugsweise handelt es sich bei der in den Teilbildern a) - e) der Figur dargestellten Fertigungsstraße 1 um eine kontinuierliche Glüh- und/oder Verzinkungslinie für ein Stahl- oder Aluminiummaterial.

Bei der im Teilbild a) dargestellten Fertigungsstraße 1 ist lediglich ein Messgerät 7 zwischen dem Glüh- oder Wärmebehandlungsofen 2 und dem Walzgerüst 3 angeordnet, das über einen Regelkreis 9 mit dem Regelungs- und/oder Steuerungskreislauf und hier insbesondere der Ofensteuerung rückgekoppelt ist.

Bei der Fertigungsstraße 1 nach dem Teilbild b) ist in Bearbeitungsrichtung 5 des Bandmaterials 6 hinter den mechanischen Bearbeitungseinrichtungen und somit hinter dem Walzgerüst 3 und dem Streckgerüst 4 das (zweite) Messgerät 8 angeordnet, welches über den Regelkreis 10 mit dem Regelungs- und/oder Steuerungskreislauf rückgekoppelt ist und auf die Steuerung sowohl des Ofens 2 als auch des Walzgerüstes 3 und/oder des Streckgerüstes 4 einwirkt.

Bei der erfindungsgemäßen Ausführungsform gemäß Teilbild c) sind das erste Messgerät 7 zwischen dem Glüh- oder Wärmebehandlungsofen 2 und dem Walzgerüst 3 und das zweite Messgerät 8 in Bearbeitungsrichtung 5 hinter dem Streckgerüst 4 angeordnet.

Die Regelungseinheit 18 bekommt Messwerte vom Messgerät 7 und 8. Diese wirken im Rahmen des Regelkreises 11 zurück auf den Glühofen 2 und das Walzgerüst 3 und das Streckgerüst 4.

Bei der Fertigungsstraße 1 nach dem Teilbild d) ist das erste Messgerät 7 zwischen dem Glüh- oder Wärmebehandlungsofen 2 und dem Walzgerüst 3 sowie das weitere Messgerät 17 in Bezug auf die Bandmaterialbearbeitungsrichtung 5 vor dem Glüh-oder Wärmebehandlungsofen 2 angeordnet. Über einen Regelkreis 12 werden die von den Messgeräten 7 und 17 der Regelungseinheit 18 zugeführten Messwerte an den Regelungs- und/oder Steuerungskreislauf des Glüh- oder Wärmebehandlungsofens 2 rückgekoppelt.

Das erfindungsgemäße Ausführungsbeispiel nach dem Teilbild e) zeigt eine Ausführungsform, bei welcher das zweite Messgerät 8 wiederum in Bandmaterialbearbeitungsrichtung 5 hinter dem Streckgerüst 4 und das weitere Messgerät 17 vor dem Glüh- oder Wärmebehandlungsofen 2 angeordnet ist. Die von dem zweiten Messgerät 8 und dem weiteren Messgerät 17 der Regelungseinheit 18 zugeführten Messwerte werden im Rahmen eines Regelkreises 13 den Regelungs- und/oder Steuerungskreisläufen des Glüh- oder Wärmebehandlungsofens 2, des Walzgerüstes 3 und des Streckgerüstes 4 rückgekoppelt.

In nicht dargestellter Weise kann die Verknüpfung von erstem Messgerät 7 und zweitem Messgerät 8 oder weiterem Messgerät 17 mit daraus jeweils abgeleiteten Regelkreisen auch andere als die dargestellten Einflussnahmen ausbilden. So ist es erfindungsgemäß beispielsweise möglich, dass sowohl das erste Messgerät 7 als auch das zweite Messgerät 8 sowohl auf die Ofensteuerung als auch auf die Steuerung einzelner oder aller mechanischen Bearbeitungseinrichtungen einwirken. Die Verknüpfung von erstem Messgerät 7 und zweitem Messgerät 8 oder weiterem Messgerät 17 mit daraus jeweils abgeleiteten Regelkreisen kann auch andere als die dargestellten Einflussnahmen ausbilden. Ebenso sind sämtliche denkbaren Kombinationen nur teilweiser Einwirkung der Messgeräte und daraus resultierender Regelkreise auf lediglich einzelne Einrichtungen oder den Ofen im Rahmen des Regelungs- und/oder Steuerungskreislaufs denkbar und möglich.

Das Messgerät oder die Messgeräte können zudem für einen bestimmten Zeitraum benutzt werden, um die besten Prozessfenster für die jeweilige Materialgüte, beispielsweise die jeweilige Stahlgüte, zu bestimmen.

## Patentansprüche

1. Vorrichtung zur Steuerung und/oder Regelung eines Glüh- oder Wärmebehandlungsofens (2) einer Metallmaterial bearbeitenden Fertigungsstraße (1), die den Glüh- oder Wärmebehandlungsofen (2), diesem in Bandmaterialbearbeitungsrichtung (5) nachgeschaltet mindestens ein Walzgerüst (3) und nachfolgend ein Streckgerüst (4) sowie mindestens zwei Messgeräte (7, 8, 17), die mindestens eine mechanische Werkstoffeigenschaft eines in der Fertigungsstraße (1) befindlichen Bandmaterials (6) online durch kontinuierliches Durchführen einer Überwachung eines die mindestens eine mechanische Werkstoffeigenschaft des Bandmaterials (6) abbildenden Messwerts erfassen und diesen Messwert als elektrisches oder datenübertragendes Signal an eine Regelungs- und/oder Steuerungseinheit (18) übermitteln, umfasst, und wobei der Glüh- oder Wärmebehandlungsofen (2) und das mindestens eine Walzgerüst (3) und das Streckgerüst (4) in einem Regelungs- und/oder Steuerungskreislauf einer automatisierten Prozesssteuerung mit den mindestens zwei Messgeräten (7, 8, 17) zusammenwirken, der den Glüh- oder Wärmebehandlungsofen (2) im Rahmen einer Ofensteuerung oder Ofenregelung und das mindestens eine Walzgerüst (3) und das Streckgerüsts (4) im Rahmen einer Steuerung regelt und/oder steuert,
**dadurch gekennzeichnet,**
**dass** die online kontinuierlich erfassten und mechanische Werkstoffeigenschaften des Bandmaterials (6) abbildenden Messwerte im Rahmen eines Lernverfahrens einer lernenden Regelungs- und/oder Steuerungseinheit (18) in die Ofensteuerung oder Ofenregelung des Glüh- oder Wärmebehandlungsofens (2) rückgekoppelt werden und auf den Regelungs- und/oder Steuerungskreislauf einwirken und dass die Steuerungs- und/oder Regeleinheit (18) anhand des vergangenen Verhaltens des Glüh- oder Wärmebehandlungsofens (2) die Reaktion des Glüh- oder Wärmebehandlungsofens (2) bei veränderten Bedingungen des Glüh- oder Wärmebehandlungsofens (2) lernt und anhand der gelernten Reaktion des Glüh- oder Wärmebehandlungsofens (2) die Bedingungen des Glüh- oder Wärmebehandlungsofen (2) derart verstellt, dass die Streuung der Messwerte für kommende Bände geringer wird,
wobei
ein erstes Messgerät (7) in Bandmaterialbearbeitungsrichtung (5) unmittelbar hinter dem Glüh- oder Wärmebehandlungsofen (2) angeordnet ist und ein zweites Messgerät (8) in Bandmaterialbearbeitungsrichtung (5) hinter dem Streckgerüst (4) angeordnet ist und das erste Messgerät (7) und das zweite Messgerät (8) mittels ermittelter, mechanische Werkstoffeigenschaften des Bandmaterials abbildender Messwerte in Rückkopplung (11) auf die Ofensteuerung oder Ofenregelung und die Steuerung des mindestens einen Walzgerüsts (3) und des Streckgerüsts (4) auf den Regelungs- und/oder Steuerungskreislauf der automatisierten Prozesssteuerung einwirken,
oder
wobei das erste Messgerät (7) in Bandmaterialbearbeitungsrichtung (5) unmittelbar hinter dem Glüh- oder Wärmebehandlungsofen (2) angeordnet ist und ein weiteres Messgerät (17) in Bandmaterialbearbeitungsrichtung (5) vor dem Glüh- oder Wärmebehandlungsofen (2) angeordnet ist und das erste Messgerät (7) und das weitere Messgerät (17) mittels ermittelter, mechanische Werkstoffeigenschaften des Bandmaterials abbildender Messwerte in Rückkopplung auf die Ofensteuerung oder Ofenregelung und die Steuerung des mindestens einen Walzgerüsts (3) und des Streckgerüsts (4) auf den Regelungs- und/oder Steuerungskreislauf der automatisierten Prozesssteuerung einwirken ,
oder
wobei das zweite Messgerät (8) in Bandmaterialbearbeitungsrichtung (5) hinter dem Streckgerüst (4) angeordnet ist und das weitere Messgerät (17) in Bandmaterialbearbeitungsrichtung (5) vor dem Glüh- oder Wärmebehandlungsofen (2) angeordnet ist und das zweite Messgerät (8) und das weitere Messgerät (17) mittels ermittelter, mechanische Werkstoffeigenschaften des Bandmaterials abbildender Messwerte in Rückkopplung (13) auf die Ofensteuerung oder Ofenregelung und die Steuerung des mindestens einen Walzgerüsts (3) und des Streckgerüsts (4) auf den Regelungs- und/oder Steuerungskreislauf der automatisierten Prozesssteuerung einwirken.

2. Vorrichtung nach Anspruch 1, **dadurch gekennzeichnet, dass**, wenn vorhanden, das zweite Messgerät (8) in Bandmaterialbearbeitungsrichtung (5) hinter der letzten mechanischen Bearbeitungsvorrichtung der Fertigungsstraße (1) angeordnet ist.

3. Vorrichtung nach Anspruch 1 oder 2, **dadurch gekennzeichnet, dass** die Messgeräte (7, 8, 17) den mechanische Werkstoffeigenschaften des Bandmaterials (6) abbildenden Messwert mittels einer Realzeit-Onlinemessung erfassen.

4. Vorrichtung nach einem der vorhergehenden Ansprüche, **dadurch gekennzeichnet, dass** der Regelungs- und/oder Steuerungskreislauf eine darin abgebildete oder abgelegte Ofenmodellsteuerung umfasst.

5. Vorrichtung nach einem der vorhergehenden Ansprüche, **dadurch gekennzeichnet, dass** der Regelungs- und/oder Steuerungskreislauf ein Werkstoffmodell umfasst.

6. Vorrichtung nach einem der vorhergehenden Ansprüche, **dadurch gekennzeichnet, dass** sie Ofenparameter steuert, die mindestens einen der Werte Bandzieltemperatur im Heiz- und/oder Kühlbereich des Glüh- oder Wärmebehandlungsofens (2), Prozessfenster dieser Bandzieltemperatur, Bandgeschwindigkeit, Prozessfenster dieser Bandgeschwindigkeit, Ofentemperatur, Prozessfenster dieser Ofentemperatur, Ofentemperaturmuster, Ofenleistung, Kühlrate, Kühlmittelbeaufschlagung oder Kühlmittelart umfassen.

7. Vorrichtung nach einem der vorhergehenden Ansprüche, **dadurch gekennzeichnet, dass** die Messgeräte (7, 8, 17) jeweils ein Remanenzmessgerät sind, das als Messwert eine magnetische Größe detektiert.

8. Vorrichtung nach einem der vorhergehenden Ansprüche, **dadurch gekennzeichnet, dass** die Vorrichtung Bestandteil einer kontinuierlichen Glüh- und/oder Verzinkungslinie für ein Stahl- oder Aluminiummaterial ist.

9. Verfahren zur Steuerung und/oder Regelung eines Glüh- oder Wärmebehandlungsofens (2) einer Metallmaterial bearbeitenden Fertigungsstraße (1), die den Glüh- oder Wärmebehandlungsofen (2), diesem in Bandmaterialbearbeitungsrichtung (5) nachgeschaltet mindesten ein Walzgerüst (3) und nachfolgend ein Streckgerüst (4) sowie mindestens zwei Messgeräte (7, 8, 17), die mindestens eine mechanische Werkstoffeigenschaft eines in der Fertigungsstraße (1) befindlichen Bandmaterials (6) online durch kontinuierliches Durchführen einer Überwachung eines die mindestens eine mechanische Werkstoffeigenschaft des Bandmaterials (6) abbildenden Messwerts erfassen und diesen Messwert als elektrisches oder datenübertragendes Signal an eine Regelungs- und/oder Steuerungseinheit (18) übermitteln, umfasst, und wobei der Glüh- oder Wärmebehandlungsofen (2) und das mindestens eine Walzgerüst (3) und das Streckgerüst (4) in einem Regelungs- und/oder Steuerungskreislauf einer automatisierten Prozesssteuerung mit den mindestens zwei Messgeräten (7, 8, 17) zusammenwirken, mit welchem der Glüh- oder Wärmebehandlungsofen (2) im Rahmen einer Ofensteuerung oder Ofenregelung und das mindestens eine Walzgerüst (3) und das Streckgerüst (4) im Rahmen einer Steuerung gesteuert und/oder geregelt werden
**dadurch gekennzeichnet,**
**dass** die online kontinuierlich erfassten und mechanische Werkstoffeigenschaften des Bandmaterials (6) abbildenden Messwerte im Rahmen eines Lernverfahrens einer lernenden Regelungs- und/oder Steuerungseinheit (18) in die Ofensteuerung oder Ofenregelung des Glüh- oder Wärmebehandlungsofens (2) rückgekoppelt werden und auf den Regelungs- und/oder Steuerungskreislauf einwirken und dass die Steuerungs- und/oder Regeleinheit (18) anhand des vergangenen Verhaltens des Glüh- oder Wärmebehandlungsofens (2) die Reaktion des Glüh- oder Wärmebehandlungsofens (2) bei veränderten Bedingungen des Glüh- oder Wärmebehandlungsofens (2) lernt und anhand der gelernten Reaktion des Glüh- oder Wärmebehandlungsofens (2) die Bedingungen des Glüh- oder Wärmebehandlungsofen (2) derart verstellt, dass die Streuung der Messwerte für kommende Bänder geringer wird,
wobei
mittels eines ersten Messgeräts (7), das in Bandmaterialbearbeitungsrichtung (5) unmittelbar hinter dem Glüh- oder Wärmebehandlungsofen (2) angeordnet ist, und mittels eines zweiten Messgeräts (8), das in Bandmaterialbearbeitungsrichtung (5) hinter dem Streckgerüst (4) angeordnet ist, mechanische Werkstoffeigenschaften des Bandmaterials (6) abbildende Messwerte ermittelt werden, die in Rückkopplung (11) auf die Ofensteuerung oder Ofenregelung und die Steuerung des mindestens einen Walzgerüsts (3) und des Streckgerüsts (4) auf den Regelungs- und/oder Steuerungskreislauf der automatisierten Prozesssteuerung einwirken,
oder
wobei mittels des ersten Messgeräts (7), das in Bandmaterialbearbeitungsrichtung (5) unmittelbar hinter dem Glüh- oder Wärmebehandlungsofen (2) angeordnet ist, und mittels eines weiteren Messgeräts (17), das in Bandmaterialbearbeitungsrichtung (5) vor dem Glüh-oder Wärmebehandlungsofen (2) angeordnet ist, mechanische Werkstoffeigenschaften des Bandmaterials (6) abbildende Messwerte ermittelt werden, die in Rückkopplung auf die Ofensteuerung oder Ofenregelung und die Steuerung des mindestens einen Walzgerüsts (3) und des Streckgerüsts (4) auf den Regelungs- und/oder Steuerungskreislauf der automatisierten Prozesssteuerung einwirken,
oder
wobei mittels des zweiten Messgeräts (8), das in Bandmaterialbearbeitungsrichtung (5) hinter dem Streckgerüst (4) angeordnet ist, und mittels des weiteren Messgeräts (17), das in Bandmaterialbearbeitungsrichtung (5) vor dem Glüh- oder Wärmebehandlungsofen (2) angeordnet ist, mechanische Werkstoffeigenschaften des Bandmaterials (6) abbildende Messwerte ermittelt werden, die in Rückkopplung (13) auf die Ofensteuerung oder Ofenregelung und die Steuerung des mindestens einen Walzgerüsts (3) und des Streckgerüsts (4) auf den Regelungs- und/oder Steuerungskreislauf der automatisierten Prozesssteuerung einwirken.

10. Verfahren nach Anspruch 9, **dadurch gekennzeichnet, dass** der mechanische Werkstoffeigenschaften des Bandmaterials (6) abbildende Messwert mittels einer Realzeit-Onlinemessung erfasst wird.

11. Verfahren nach Anspruch 9 oder 10, **dadurch gekennzeichnet, dass** es mit einer Vorrichtung nach einem oder mehreren der Ansprüche 1 bis 8 durchgeführt wird.

## Claims

1. Device for controlling and/or regulating an annealing or heat treatment furnace (2) of a finishing train (1), which processes a metal material and which comprises the annealing or heat treatment furnace (2), at least one roll stand (3) downstream thereof in strip material processing direction (5), and thereafter a straightening stand (4) as well as least two measuring instruments (7, 8, 17), which detect at least one mechanical material characteristic of a strip material (6), which is present in the finishing train (1), on-line by continuous performance of monitoring of a measurement value, which represents the at least one mechanical material characteristic of the strip material (6), and transmit this measurement value as an electrical or data-transferring signal to a regulating and/or control unit (8), and wherein the annealing or heat treatment furnace (2) and the at least one roll stand (3) and the straightening stand (4) co-operate in a regulating and/or control circuit of an automated process control with the at least two measuring instruments (7, 8, 17), which circuit regulates and/or controls the annealing or heat-treatment furnace (2) within the scope of a furnace control or furnace regulation and the at least one roll stand (3) and the straightening stand (4) within the scope of a control,
**characterised in that**
the measurement values continuously detected on-line and representing mechanical material characteristics of the strip material (6) are fed back to the furnace control or furnace regulation of the annealing or heat-treatment furnace (2) within the scope of a learning process of a learning regulation and/or control unit (18) and act on the regulating and/or control circuit and that the control and/or regulating unit (18) on the basis of past behaviour of the annealing or heat treatment furnace (2) learns the reaction of the annealing or heat treatment furnace (2) in the case of changed conditions of the annealing or heat treatment furnace (2) and on the basis of the learnt reaction of the annealing or heat treatment furnace (2) adjusts the conditions of the annealing or heat treatment furnace (2) in such a way that the scatter of measurement values for arriving strips is less,
wherein
a first measuring instrument (7) is arranged in strip material processing direction (5) directly behind the annealing or heat treatment furnace (2) and a second measuring instrument (8) is arranged in strip material processing direction (5) behind the straightening stand (4) and the first measuring instrument (7) and the second measuring instrument (8) act by means of determined measurement values, which represent mechanical material characteristics of the strip material, in feedback (11) to the furnace control or furnace regulation and the control of the at least one roll stand (3) and of the straightening stand (4), on the regulating and/or control circuit of the automated process control,
or wherein
the first measuring instrument (7) is arranged in strip material processing direction (5) directly behind the annealing or heat treatment furnace (2) and a further measuring instrument (17) is arranged in strip material processing direction (5) in front of the annealing or heat treatment furnace (2) and the first measuring instrument (7) and the further measuring instrument (17) act by means of determined measurement values, which represent mechanical material characteristics of the strip material, in feedback to the furnace control or furnace regulation and the control of the at least one roll stand (30 and of the straightening stand (4), on the regulating and/or control circuit of the automated process control,
or wherein
the second measuring instrument (8) is arranged in strip material processing direction (5) behind the straightening stand (4) and the further measuring instrument (17) is arranged in strip material processing direction (5) in front of the annealing or heat treatment furnace (2) and the second measuring instrument (8) and the further measuring instrument (17) act by means of determined measurement values, which represent mechanical material characteristics of the strip material, in feedback (13) to the furnace control or furnace regulation and the control of the at least one roll stand (3) and of the straightening stand (4), on the regulating and/or control circuit of the automated process control.

2. Device according to claim 1, **characterised in that**, if present, the second measuring instrument (8) is arranged in strip material processing direction (5) behind the last mechanical processing device of the finishing train (1).

3. Device according to claim 1 or 2, **characterised in that** the measuring instruments (7, 8, 17) detect the measurement value, which represents mechanical material characteristics of the strip material (6), by means of a real-time on-line measurement.

4. Device according to any one of the preceding claims, **characterised in that** the regulating and/or control circuit comprises a furnace model control simulated or filed therein.

5. Device according to any one of the preceding claims, **characterised in that** the regulating and/or control circuit comprises a material model.

6. Device according to any one of the preceding claims, **characterised in that** it controls furnace parameters comprising at least one of the values of strip target temperature in the heating and/or cooling region of the annealing or heat treatment furnace (2), process windows of this strip target temperature, strip speed, process windows of this strip speed, furnace temperature, process windows of this furnace temperature, furnace temperature pattern, furnace power, rate of cooling, coolant action or kind of coolant.

7. Device according to any one of the preceding claims, **characterised in that** the measuring instruments (7, 8, 17) are each a remanence measuring instrument which detects a magnetic variable as measurement value.

8. Device according to any one of the preceding claims, **characterised in that** the device is a component of a continuous annealing and/or galvanising line for a steel or aluminium material.

9. Method for controlling and/or regulating an annealing or heat treatment furnace (2) of a finishing train (1), which processes a metal material and which comprises the annealing or heat treatment furnace (2), at least one roll stand (3) downstream thereof in strip material processing direction (5), and thereafter a straightening stand (4) as well as least two measuring instruments (7, 8, 17), which detect at least one mechanical material characteristic of a strip material (6), which is present in the finishing train (1), on-line by continuous performance of monitoring of a measurement value, which represents the at least one mechanical material characteristic of the strip material (6), and transmit this measurement value as an electrical or data-transferring signal to a regulating and/or control unit (8), and wherein the annealing or heat treatment furnace (2) and the at least one roll stand (3) and the straightening stand (4) co-operate in a regulating and/or control circuit of an automated process control with the at least two measuring instruments (7, 8, 17), by which the annealing or heat-treatment furnace (2) within the scope of a furnace control or furnace regulation and the at least one roll stand (3) and the straightening stand (4) within the scope of a control are controlled and/or regulated,
**characterised in that**
the measurement values continuously detected on-line and representing mechanical material characteristics of the strip material (6) are fed back to the furnace control or furnace regulation of the annealing or heat-treatment furnace (2) within the scope of a learning process of a learning regulation and/or control unit (18) and act on the regulating and/or control circuit and that the control and/or regulating unit (18) on the basis of past behaviour of the annealing or heat treatment furnace (2) learns the reaction of the annealing or heat treatment furnace (2) in the case of changed conditions of the annealing or heat treatment furnace (2) and on the basis of the learnt reaction of the annealing or heat treatment furnace (2) adjusts the conditions of the annealing or heat treatment furnace (2) in such a way that the scatter of measurement values for arriving strips is less,
wherein
by means of a first measuring instrument (7) arranged in strip material processing direction (5) directly behind the annealing or heat treatment furnace (2) and by means of a second measuring instrument (8) arranged in strip material processing direction (5) behind the straightening stand (4) measurement values, which represent mechanical material characteristics of the strip material, are determined and act, in feedback (11) to the furnace control or furnace regulation and the control of the at least one roll stand (3) and of the straightening stand (4), on the regulating and/or control circuit of the automated process control,
or wherein
by means of the first measuring instrument (7) arranged in strip material processing direction (5) directly behind the annealing or heat treatment furnace (2) and by means of a further measuring instrument (17) arranged in strip material processing direction (5) in front of the annealing or heat treatment furnace (2) measurement values, which represent mechanical material characteristics of the strip material, are determined and act, in feedback to the furnace control or furnace regulation and the control of the at least one roll stand (30 and of the straightening stand (4), on the regulating and/or control circuit of the automated process control,
or wherein
by means of the second measuring instrument (8) arranged in strip material processing direction (5) behind the straightening stand (4) and by means of the further measuring instrument (17) arranged in strip material processing direction (5) in front of the annealing or heat treatment furnace (2) measurement values, which represent mechanical material characteristics of the strip material, are determined and act, in feedback (13) to the furnace control or furnace regulation and the control of the at least one roll stand (3) and of the straightening stand (4), on the regulating and/or control circuit of the automated process control.

10. Method according to claim 9, **characterised in that** the measurement value representing mechanical material characteristics of the strip material (6) is detected by means of a real-time on-line measurement.

11. Method according to claim 9 or 10, **characterised in that** it is performed by a device according to one or more of claims 1 to 8.

## Revendications

1. Dispositif pour la commande et/ou le réglage d'un four de traitement (2) du type à réchauffement ou à recuit d'un train finisseur (1) en train de traiter une matière métallique, qui comprend le four de traitement (2) du type à réchauffement ou à recuit, au moins une cage de laminoir (3) montée à la suite du four en question dans la direction de traitement de la matière en bande (5) et, par la suite, une cage d'étirage (4), de même qu'au moins deux appareils de mesure (7, 8, 17) qui enregistrent en ligne au moins une propriété matérielle mécanique d'une matière en bande (6) se trouvant dans le train finisseur (1), via la mise en oeuvre en continu d'une surveillance d'une valeur de mesure représentant au moins une propriété matérielle mécanique de la matière en bande (6) et transmettent cette valeur de mesure sous la forme d'un signal électrique ou de transfert de données à une unité de réglage et/ou de commande (18), et dans lequel le four de traitement (2) du type à réchauffement ou à recuit et ladite au moins une cage de laminoir (3) ainsi que la cage d'étirage (4) coopèrent dans un circuit de réglage et/ou de commande d'une commande du processus automatisé avec lesdits au moins deux appareils de mesure (7, 8, 17), circuit qui règle et/ou commande le four de traitement par calcination ou à la chaleur ainsi que ladite au moins une cage de laminoir (3) et la cage d'étirage (4) dans le cadre d'une commande, **caractérisé en ce que** les valeurs de mesure représentant les propriétés matérielles mécaniques enregistrées en ligne et en continu font l'objet d'une rétroaction, dans le cadre d'un procédé d'apprentissage d'une unité de réglage et/ou de commande (18) en cours d'apprentissage, dans la commande du four ou dans le réglage du four concernant le four de traitement (2) du type à réchauffement ou à recuit et ont une influence sur le circuit de réglage et/ou de commande, et **en ce que** l'unité de commande et/ou de réglage (18) apprend, sur base du comportement antérieur du four de traitement (2) du type à réchauffement ou à recuit, la réaction du four de traitement (2) du type à réchauffement ou à recuit et règle, sur base de la réaction apprise du four de traitement (2) du type à réchauffement ou à recuit, les conditions du four de traitement (2) du type à réchauffement ou à recuit, d'une manière telle que l'on réduit la dispersion ou la diversification des valeurs de mesure pour des bandes à venir ;
dans lequel un premier appareil de mesure (7) est disposé, dans la direction de traitement de la matière en bande (5), directement derrière le four de traitement (2) du type à réchauffement ou à recuit et un deuxième appareil de mesure (8) est disposé, dans la direction de traitement de la matière en bande (5), derrière la cage d'étirage (4), et le premier appareil de mesure (7) ainsi que le deuxième appareil de mesure (8) au moyen des valeurs de mesure déterminées reflétant les propriétés matérielles mécaniques de la matière de la bande, par rétroaction (11) sur le réglage du four ou sur la commande du four et sur la commande de ladite au moins une cage de laminoir (3) et de la cage d'étirage (4), ont une influence sur le circuit de réglage et/ou de commande du processus automatisé ; ou
dans lequel le premier appareil de mesure (7) est disposé, dans la direction de traitement de la matière en bande (5), directement derrière le four de traitement (2) du type à réchauffement ou à recuit et un appareil de mesure supplémentaire (17) est disposé, dans la direction de traitement de la matière en bande (5), avant le four de traitement (2) du type à réchauffement ou à recuit et le premier appareil de mesure (7), ainsi que l'appareil de mesure supplémentaire (17), au moyen des valeurs de mesure déterminées reflétant les propriétés matérielles mécaniques de la matière de la bande, par rétroaction (11) sur le réglage du four ou sur la commande du four et sur la commande de ladite au moins une cage de laminoir (3) et de la cage d'étirage (4), ont une influence sur le circuit de réglage et/ou de commande du processus automatisé ; ou
dans lequel le deuxième appareil de mesure (8) est disposé, dans la direction de traitement de la matière en bande (5), derrière la cage d'étirage (4) et l'appareil de mesure supplémentaire (17) est disposé, dans la direction de traitement de la matière en bande (5), avant le four de traitement (2) du type à réchauffement ou à recuit et le deuxième appareil de mesure (8), ainsi que l'appareil de mesure supplémentaire (17), au moyen des valeurs de mesure déterminées reflétant les propriétés matérielles mécaniques de la matière de la bande, par rétroaction (13) sur le réglage du four ou sur la commande du four et sur la commande de ladite au moins une cage de laminoir (3) et de la cage d'étirage (4), ont une influence sur le circuit de réglage et/ou de commande du processus automatisé.

2. Dispositif selon la revendication 1, **caractérisé en ce que**, lorsqu'il est présent, le deuxième appareil de mesure (8) est disposé, dans la direction de traitement de la matière en bande (5), derrière le dernier dispositif de traitement mécanique du train finisseur (1).

3. Dispositif selon la revendication 1 ou 2, **caractérisé en ce que** les appareils de mesure (7, 8, 17) enregistrent la valeur de mesure qui représente les propriétés matérielles mécaniques de la matière en bande (6) au moyen d'une mesure en ligne en temps réel.

4. Dispositif selon l'une quelconque des revendications précédentes, **caractérisé en ce que** le circuit de réglage et/ou de commande comprend une commande modèle de four qui y est reproduite ou déposée.

5. Dispositif selon l'une quelconque des revendications précédentes, **caractérisé en ce que** le circuit de réglage et/ou de commande comprend un matériau modèle.

6. Dispositif selon l'une quelconque des revendications précédentes, **caractérisé en ce qu'**il commande des paramètres du four qui comprennent au moins une des valeurs choisies parmi la température cible de la bande dans la zone de chauffage et/ou de refroidissement du four de traitement (2) du type à réchauffement ou à recuit, les fenêtres de traitement de cette température cible de la bande, la vitesse de la bande, les fenêtres de traitement de cette vitesse de la bande, la température du four, les fenêtres de traitement de cette température du four, la température modèle du four, la puissance du four, la vitesse de refroidissement, l'impact de l'agent de refroidissement ou le type d'agent de refroidissement.

7. Dispositif selon l'une quelconque des revendications précédentes, **caractérisé en ce que** les appareils de mesure (7, 8, 17) représentent respectivement un appareil de mesure de rémanence qui détecte une valeur magnétique à titre de valeur de mesure.

8. Dispositif selon l'une quelconque des revendications précédentes, **caractérisé en ce que** le dispositif fait partie d'une ligne de recuit continue et/ou d'une ligne de galvanisation continue d'un matériau d'acier ou d'aluminium.

9. Procédé Dispositif pour la commande et/ou le réglage d'un four de traitement (2) du type à réchauffement ou à recuit d'un train finisseur (1) en train de traiter une matière métallique, qui comprend le four de traitement (2) du type à réchauffement ou à recuit, au moins une cage de laminoir (3) montée à la suite du four en question dans la direction de traitement de la matière en bande (5) et, par la suite, une cage d'étirage (4), de même qu'au moins deux appareils de mesure (7, 8, 17) qui enregistrent en ligne au moins une propriété matérielle mécanique d'une matière en bande (6) se trouvant dans le train finisseur (1), via la mise en oeuvre en continu d'une surveillance d'une valeur de mesure représentant au moins une propriété matérielle mécanique de la matière en bande (6) et transmettent cette valeur de mesure sous la forme d'un signal électrique ou de transfert de données à une unité de réglage et/ou de commande (18), et dans lequel le four de traitement (2) du type à réchauffement ou à recuit et ladite au moins une cage de laminoir (3) ainsi que la cage d'étirage (4) coopèrent dans un circuit de réglage et/ou de commande d'une commande du processus automatisé avec lesdits au moins deux appareils de mesure (7, 8, 17), circuit qui règle et/ou commande le four de traitement par calcination ou à la chaleur ainsi que ladite au moins une cage de laminoir (3) et la cage d'étirage (4) dans le cadre d'une commande, **caractérisé en ce que** les valeurs de mesure représentant les propriétés matérielles mécaniques enregistrées en ligne et en continu font l'objet d'une rétroaction, dans le cadre d'un procédé d'apprentissage d'une unité de réglage et/ou de commande (18) en cours d'apprentissage, dans la commande du four ou dans le réglage du four concernant le four de traitement (2) du type à réchauffement ou à recuit et ont une influence sur le circuit de réglage et/ou de commande, et **en ce que** l'unité de commande et/ou de réglage (18) apprend, sur base du comportement antérieur du four de traitement (2) du type à réchauffement ou à recuit, la réaction du four de traitement (2) du type à réchauffement ou à recuit et règle, sur base de la réaction apprise du four de traitement (2) du type à réchauffement ou à recuit, les conditions du four de traitement (2) du type à réchauffement ou à recuit, d'une manière telle que l'on réduit la dispersion ou la diversification des valeurs de mesure pour des bandes à venir ;
dans lequel, au moyen d'un premier appareil de mesure (7) qui est disposé, dans la direction de traitement de la matière en bande (5), directement derrière le four de traitement (2) du type à réchauffement ou à recuit et au moyen d'un deuxième appareil de mesure (8) qui est disposé, dans la direction de traitement de la matière en bande (5), derrière la cage d'étirage (4), on détermine, des valeurs de mesure reflétant les propriétés matérielles mécaniques de la matière de la bande, qui font l'objet d'une rétroaction (11) sur le réglage du four ou sur la commande du four et sur la commande de ladite au moins une cage de laminoir (3) et de la cage d'étirage (4) et qui ont une influence sur le circuit de réglage et/ou de commande du processus automatisé ; ou
dans lequel au moyen du premier appareil de mesure (7) qui est disposé, dans la direction de traitement de la matière en bande (5), directement derrière le four de traitement (2) du type à réchauffement ou à recuit et au moyen d'un appareil de mesure supplémentaire (17), dans la direction de traitement de la matière en bande (5), avant le four de traitement (2) du type à réchauffement ou à recuit et le premier appareil de mesure (7), on détermine des valeurs de mesure reflétant les propriétés matérielles mécaniques de la matière de la bande, qui par rétroaction sur le réglage du four ou sur la commande du four et sur la commande de ladite au moins une cage de laminoir (3) et de la cage d'étirage (4), ont une influence sur le circuit de réglage et/ou de commande du processus automatisé ; ou
dans lequel au moyen du deuxième appareil de mesure (8) qui est disposé, dans la direction de traitement de la matière en bande (5), derrière la cage d'étirage (4) et au moyen de l'appareil de mesure supplémentaire (17) qui est disposé, dans la direction de traitement de la matière en bande (5), avant le four de traitement (2) du type à réchauffement ou à recuit, on détermine des valeurs de mesure reflétant les propriétés matérielles mécaniques de la matière de la bande, qui par rétroaction (13) sur le réglage du four ou sur la commande du four et sur la commande de ladite au moins une cage de laminoir (3) et de la cage d'étirage (4), ont une influence sur le circuit de réglage et/ou de commande du processus automatisé.

10. Procédé selon la revendication 9, **caractérisé en ce qu'**on enregistre la valeur de mesure reflétant des propriétés matérielles mécaniques de la matière en bande (6) au moyen d'une mesure en ligne en temps réel.

11. Procédé selon la revendication 9 ou 10, **caractérisé en ce qu'**il est mis en oeuvre avec un procédé selon une ou plusieurs des revendications 1 à 8.
